# EUROPÄISCHE PATENTSCHRIFT

(11) **EP 0 124 773 B1**
(45) Veröffentlichungstag und Bekanntmachung des Hinweises auf die Patenterteilung: **09.10.1991**
(21) Anmeldenummer: 84103742.7
(22) Anmeldetag: 05.04.1984
(51) Int. Cl.: A47B 3/083

(54) **Zusammenschiebbarer Tisch**
Telescopic table
Table télescopique

(30) Priorität: 11.04.1983 CH 1940/83
(43) Veröffentlichungstag der Anmeldung: 14.11.1984
(73) Patentinhaber: Zollinger, Hansrudolf, CH-8102 Oberengstringen (CH)
(72) Erfinder: Zollinger, Hansrudolf, CH-8102 Oberengstringen (CH)
(74) Vertreter: Meyer-Saurer, Reinhardt (CH)

(56) Entgegenhaltungen:
- DE-A- 1 959 248
- FR-A- 335 782
- US-A- 1 912 864
- US-A- 2 685 490

## Beschreibung

Die Erfindung betrifft einen zusammenschiebbaren Tisch gemäss dem Oberbegriff des ersten Anspruches.

Derartige zusammenschiebbare oder besser zusammenklappbare Tische sind bereits bekannt und beispielsweise in der FR-A-335 782 (Noble) beschrieben. Diese Ausführung ist aber auf insgesamt 4 Tischplatten beschränkt und lässt sich nicht zusammenschieben sondern nur zusammenklappen. Zudem ist diese Ausführung auf der Oberseite mit Scharnieren versehen, was u.U. störend wirken kann. Eine Erweiterung auf z.B. 6 oder mehr Tischplatten ist bei dieser Ausführung nicht möglich.

Ferner ist in der US-A-2 685 490 (Snyder) eine Ausführung beschrieben, die ebenfalls nur zusammenklappbar und für die Mitnahme in einem Personenwagen vorgesehen ist. Auch diese Ausführung ist aus Konstruktionsgründen auf 4 Tischplatten beschränkt.

Die beiden Ausführungen (Noble und Snyder) sind also mit den Nachteilen behaftet, dass sie im eigentlichen Sinne nicht zusammenschiebbar sind, sondern mit wechselndem Drehsinn zusammengeklappt werden. Ein weiterer Nachteil besteht darin, dass die beiden Ausführungen jeweils nach Bedarf oder dem vorhandenen Platz nicht mit nur 2 oder 3 Tischplatten verwendbar sind.

Aufgabe der Erfindung ist somit die Schaffung eines zusammenschiebbaren Tisches, der die Nachteile der bekannten Ausführungen nicht aufweist.

Dabei soll der zu schaffende Tisch im weitesten Sinne derart zusammenziehbar und zusammenklappbar sein, dass er direkt auf ein Fahrgestell oder einen Transportwagen aufschiebbar und von diesem wegziehbar ist.

Diese Aufgabe ist erfindungsgemäss durch die Merkmale im Kennzeichnungsteil des ersten Patentanspruches gelöst.

Ausführungsformen sind in den abhängigen Ansprüchen umschrieben.

Nachfolgend werden Ausführungsbeispiele des Gegenstandes der Erfindung anhand der Zeichnung näher erläutert. Es zeigen:
- Fig. 1: eine schematische Darstellung eines zusammenschiebbaren Tisches in räumlicher Darstellung,
- Fig. 2: eine schematische Darstellung des Ausschnittes II in Fig. 1 in vergrössertem Masstab,
- Fig. 3: eine schematische Darstellung der Montage bzw. Demontage des Tisches nach Fig. 1 mit Hilfe eines Fahrgestells und
- Fig. 4: eine schematische Darstellung der Montage bzw. Demontage eines weiteren Tisches mit Hilfe eines Fahrgestells in drei Phasen a), b) und c).

Der in Fig. 1 dargestellte Tisch setzt sich aus Tischplattenelementen 1 und aus Tischbeinelementen 2 zusammen. Die einzelnen Elemente 1, 2 sind durch Scharniere, die in Fig. 1 nicht ersichtlich sind, miteinander gelenkig verbunden. Die Reihenfolge der Elemente 1, 2 ist wie folgt: Der Tisch beginnt an einem Ende mit einen Tischbeinelement 2, an das zwei Tischplattenelemente 1 anschliessen. Dann folgt wieder ein Tischbeinelement 2, an das zwei Tischplattenelemente 1 anschliessen, usw. Das gegenüberliegende Ende des Tisches endet wieder mit einem Tischbeinelement 2.

Die gelenkige Verbindung zwischen den einzelnen Elementen 1, 2 erfolgt zweckmässig durch Scharnierbänder 3, siehe Fig. 2. In gleicher Weise erfolgt auch die Verbindung zwischen den Tischplattenelementen 1 und den Tischbeinelementen 2.

Das Tischbeinelement 2 ist ein aus Stäben oder Rohren, z.B. Vierkantrohren, zusammengesetzter Rahmen, der zwei Tischbeine 4, einen oberen Querträger 5 und einen mit Abstand über dem Boden angeordneten unteren Querträger 6 aufweist. In montiertem Zustand des Tisches bildet der obere Querträger 5 mit seiner Oberseite einen Teil der Tischfläche.

Die Tischplattenelemente 1 weisen eine Tischplatte 7 auf, wobei an zwei gegenüberliegenden Rändern die Scharniere 3 befestigt sind. An den andern, die Tischlängsseite bildenden Rändern 8 der Tischplatte 7 ist eine Halterung angeordnet, mit der die beiden nebeneinanderliegenden Tischplatten 7 in ihrer gestreckten Lage gehalten werden und in Fig. 2 in grösserem Massstab dargestellt sind.

Fig. 2 zeigt eine Seitenansicht der Stossstelle zweier Tischplattenelemente 1 mit dem dazwischenliegenden Scharnierband 3. Auf den Flächen der Ränder 8 ist eine Profilschiene 9 mit einem C-Profil befestigt. In Innern des C-Profiles der Schiene 9 ist ein Halteriegel 10 gelagert, der mittels eines Griffes 11 verschoben werden kann. In der in Fig. 2 gezeigten Stellung erstreckt sich der Halteriegel 10, der beispielsweise ein Metallstab sein kann, über beide Tischplattenelemente 1, wodurch ein Falten dieser Elemente nicht mehr möglich ist. Durch einen Anschlag 12 wird die richtige Lage des Halteriegels 10 bestimmt.

Der in Fig. 1 dargestellte Tisch bildet ein zusammenhängendes Ganzes, da die Tischplattenelemente 1 und die Tischbeinbeinelemente 2 durch die Scharnierbänder 3 miteinander verbunden sind. Dies hat den Vorteil, dass die Montage und Demontage und die Magazinierung vereinfacht durchgeführt werden können, wie anhand von Fig. 3 beschrieben wird. In Fig. 3 ist dargestellt, wie der Tisch nach Fig. 1 montiert wird. In einem Fahrgestell 13 ist der Tisch zusammengeklappt gelagert und wird mit dem mit Rollen 14 ausgerüsteten Fahrgestell an diejenige Stelle gefahren, wo der Tisch aufgestellt werden soll. Aus Fig. 3 ist ersichtlich, dass bereits einige Tischplattenelemente 1 und Tischbeinelemente 2 aufgestellt sind uns zwei Tischplattenelemente unmittelbar vor ihrer Ueberführung in die gestreckte Lage stehen. Der Aufbau des Tisches verläuft wie folgt:
Die auf dem Fahrgestell 13 in vertikaler Lage aufgestellten Tischplatten- und Tischbeinelemente 1, 2 werden fortlaufend über eine am Boden 15 des Fahrgestells 13 angeordnete Rampe 16 abgezogen. Wie aus Fig. 3 ersichtlich ist, stehen nur die Tischbeine 4 auf dem Boden 15 auf. Durch geeignete Oberflächenbehandlung kann das Verschieben der einzelnen Elemente erleichtert werden. Es ist möglich, dass zu Beginn des Aufstellens des Tisches von Hand nachgeholfen werden muss. Damit immer nur ein Tischbeinelement 2 und zwei Tischplattenelemente 1 gleichzeitig über die Rampe 16 gleiten, ist ein verschiebbarer Anschlag 17 an einer der Seitenwände 18 angeordnet. Beim Zurückziehen des Fahrgestells 13 gleiten die Tischbeine 4 über die Rampe 16 und ziehen die beiden nachfolgenden Tischplattenelemente 1 nach. Zur Erleichterung des Uebergangs der beiden Tischplatten in die gestreckte Lage ist am Fahrgestell eine Kulisse 19 befestigt, auf der an den Seitenrändern angeordnete Zapfen 20 gleiten. Die Kulisse 19 kann entweder nur auf einer oder auf beiden Seiten der Elemente 1, 2 angeordnet sein, während der Zapfen 20 nur auf einer der beiden zusammengehörenden Tischplattenelemente 1 anzuordnen ist. Durch Zurückziehen des Fahrgestells 13 werden nacheinander ein Tischbeinelement 2 und die beiden nachfolgenden Tischplattenelemente 1 abgezogen, bis der ganze Tisch aufgestellt ist. Muss nicht der ganze Tisch aufgestellt werden, so kann das Fahrgestell nach Aufstellen der gewünschten Tischfläche mit den restlichen Elementen 1, 2 an dem einen Tischende aufgestellt bleiben. Hierzu kann die Kulisse 19 und gegebenenfalls auch die Rampe 16 zurückklappbar ausgebildet werden.

Bei der Demontage des Tisches wird das Fahrgestell 13 in entgegengesetzter Richtung, d.h. gegen den Tisch zu gestossen, wobei sich die einzelnen Tischbeinelemente 2 mit den dazugehörigen Tischplattenelementen 1 über die Rampe 16 auf den Boden 15 schieben. Hierbei ist es erforderlich zunächst die Halteriegel 10 zurückzuschieben. Auch kann hierbei die Kulisse 19 zurückgeklappt werden, so dass das Eigengewicht der von der horizontalen in die senkrechte Lage bewegten Tischplattenelemente 1 das Aufschieben der Tischbeine 4 des jeweiligen Tischbeinelementes 2 unterstützt. Auf dem Fahrgestell 13 wird die Endlage der Elemente 1, 2 durch die Rückwand 21 begrenzt.

Das Abladen und Aufladen der Elemente 1, 2 vom und auf das Fahrgestell 13 kann durch zusätzliche Mittel erleichtert werden, z.B. dadurch, dass der Boden 15 als Förderebene ausgebildet ist, die sich entsprechend der Bewegung des Fahrgestells bewegt und bei der Montage des Tisches das Abschieben und bei der Demontage desselben das Aufschieben der Elemente 1, 2 unterstützt.

Das fertig beladene Fahrgestell 13 braucht, nachdem die Rampe 16 und die Kulisse 19 zurückgeschwenkt sind, kaum mehr Platz als die durch die zusammengeklappten Elemente 1, 2 benötigte Fläche.

In Fig. 1 weisen die Tischplatten 7 dieselbe Breite auf wie der obere Querträger 5. Der Tisch könnte jedoch auch mit entsprechend grösseren Tischplatten und entsprechend grösseren oberen Querträgern 5 ausgebildet werden, ohne dass dadurch die Montage und Demontage geändert werden müsste.

Soll der in Fig. 1 dargestellte Tisch stabiler ausgebildet werden, kann die Halterung nach Fig. 2 durch ein weiteres Tischbeinelement 2' ersetzt werden, das, siehe Fig. 4, an der Stossstelle der beiden Tischplatten 7 auf der Unterseite einer derselben gelenkig mittels eines Scharniers 3 schwenkbar befestigt ist. Im übrigen ist jedoch der Aufbau des Tisches bzw. seiner Tischeinheiten gleich wie in Fig. 1: Eine solche Einheit setzt sich aus zwei, gelenkig miteinander verbundenen Tischplattenelementem 1 und zwei Tischbeinelementen 2 zusammen, welch letztere gelenkig an den freien Endkanten der beiden Tischplattenelemente 7 mittels Scharnieren 3 gelenkig verbunden sind. Im übrigen ist der Aufbau des Tisches nach Fig. 4 gleich wie in Fig. 1, wobei die Tischeinheit 2 nicht als Rahmen ausgebildet sein muss, sondern beispielsweise nur ein einziges Tischbein 4 aufweisen kann. Dagegen ist die Breite des Querträgers 5' grösser als die Breite des Tischbeins 4 und zudem ist das Tischbein 4 auf einer Seite mit dem Querträger 5' bündig befestigt. Dadurch wird unterhalb des auskragenden Teils des Querträgers 5' ein Raum für die Aufnahme des anstelle der Halterung angeordneten weiteren Tischbeinelementes 2' geschaffen, siehe die Tischeinheit A, die bereits fast vollständig im Fahrgestell 13 untergebracht ist und bei der das Tischbeinelement 2' umgeklappt und unterhalb des auskragenden Teils des Querträgers versorgt wird. Die endgültige Lage der Tischeinheit A im Fahrgestell 13 ist aus der Phase b) ersichtlich. Dort ist auch ersichtlich, wie die anschliessende Tischeinheit B zusammengeklappt wird. Hierzu wird das Tischbeinelement 2 über eine Rampe 22 der Seitenwand 23 geschoben und hierbei angehoben, wodurch die Tischbeineinheit 2' ebenfalls angehoben wird. Dies wird dadurch erreicht, dass der Querträger 5' breiter ist als die Breite der Tischplatten 7. Dadurch ist es möglich, dass die beiden Tischplattenelemente 1 zwischen den beiden Seitenwänden 23 (die eine Seitenwand ist in Fig. 4 weggebrochen) und zwei innerhalb der Seitenwände 23 angeordneten Kulissen 24 (die eine Kulisse 24 ist ebenfalls weggebrochen) in die vertikale Lage gebracht werden können.

Die beiden mit geringem Abstand zu den Seitenwänden 23 angeordneten Kulissen 24 dienen als Führung von Zapfen 25, die an beiden Seiten der einen der beiden Tischplatten 7 einer Tischeinheit befestigt sind und mit denen diese Tischplatte an den Kulissen 24 geführt wird. Da das Fahrgestell 13 während den drei Phasen a), b) und c) in Pfeilrichtung 21 bewegt wird, senken sich die beiden Tischplattenelemente 1 durch ihr Gewicht und werden hierbei durch die Zapfen 25 an den beiden Kulissen 24 geführt. Wenn die Tischplattenelemente 1 ihre vertikale Lage einnehmen, entfernt sich der Zapfen 25 von der Kulisse 24, siehe a).

An den Seitenwänden 23 ist ein Führungsarm 26 befestigt, der das anstelle der Halterung nach Fig. 2 angeordnete Tischbeinelement 2' anhebt, siehe b) und c). Dadurch wird erreicht, dass beim weiteren Absenken der Tischplattenelemente 1 das Tischbeinelement 2' in den Raum unterhalb des Querträgers 5' gelangen kann. Bei weiterem Verschieben des Fahrgestells 13 nimmt die Tischeinheit B die in a) dargestellte Lage der Tischeinheit A ein. Auf diese Weise wiederholt sich das Zusammenklappen einer Tischeinheit nach der andern.

Die Kulisse 24 ist vor allem bei der Montage des Tisches erforderlich, da sie den Uebergang der Tischplattenelemente 1 von der vertikalen in die Horizontallage unterstützt. Der Vorgang erfolgt in gleicher Weise wie die Demontage, nur in umgekehrter Richtung, d.h. von c) nach a), wobei die Fahrrichtung des Fahrgestells (13) umgekehrt zur Pfeilrichtung 21 ist. Das Anheben der Tischeinheit mit Hilfe des Querträgers 5' dient dazu, das anstelle der Halterung angeordnete Tischbeinelement 2' anzuheben, damit es geschwenkt werden kann. Das Scharnier für dieses Tischbeinelement 2' ist an demjenigen Tischplattenelement 1 angeordnet, das mit dem auskragenden Teil des Querträgers 5' verbunden ist. Es ist zudem klar, dass der Zapfen 25 weniger weit vorsteht als der Querträger 5', damit einerseits das Tischbeinelement 2 auf der Seitenwand 23 geführt ist, während der Zapfen 25 auf der etwas mehr nach innenliegenden Kulisse 24 geführt wird.

Die einzelnen Teile des beschriebenen Tisches können aus verschiedenen Materialien hergestellt sein, z.B. die Tischplatten 7 aus einer beschichteten oder furnierten Spanplatte und die Tischbeine 4 und die Querträger 5, 5', 6 aus Vierkantrohren aus Leichtmetall, Stahl, Kunststoff oder Holz. Die Gelenke 3 sind zweckmässig handelsübliche Scharniere beliebiger Länge aus Metall, während die C-Profilschienen 9 aus Metall, z.B. Leichtmetall, bestehen.

Eine Variante des in Fig. 3 und 4 beschriebenen Tisches besteht darin, dass die Abstützung der Tischbeinelemente 2 beim Zusammenklappen des Tisches - in Fig. 3 am Boden 15 des Fahrgestells 13 und in Fig. 4 an den beiden Seitenwänden 23 des Fahrgestells 13 - vertauscht wird, so dass dann die Tischbeinelemente 2 bei der Ausführung nach Fig. 3 an den Seitenwänden und diejenigen in der Ausführung nach Fig. 4 am Boden des Fahrgestells abgestützt werden.

Eine weitere Varainte besteht darin, dass die an den Seitenrändern der Tischplattenelemente 1 angeordneten Zapfen 20 (Fig. 3) und 25 (Fig. 4) oder andere, entsprechende Führungsmittel an einer andern Stelle angeordnet werden und dadurch - bei Abstützung der Tischbeinelemente 2 am Boden des Fahrgestells - an den Seitenrändern der Tischplattenelemente 1 keine vorstehenden Teile mehr bestehen. Die Zapfen 20, 25 sind nichts anderes als Führungsmittel, deren Aufgabe darin besteht, mit der entsprechenden Kulisse 19, 24 zusammenzuwirken, um dadurch das Zusammenklappen und das Auseinanderziehen der Tischplattenelemente zu erleichtern. Dies kann z.B. auch dadurch gelöst werden, dass auf der Unterseite der Tischplattenelemente 1, an denen die Zapfen 20, 25 befestigt sind, eine Gleitfläche angeordnet wird, die mit der Kulisse 19, 24 zusammenwirkt. Oder es kann eine Rolle auf der Tischplattenunterseite im Bereich der miteinander verbundenen Tischplattenelemente 1 angeordnet werden, wobei an den andern Tischbeinelementen 2' eine Ausnehmung vorzusehen ist, die bei montiertem Tisch die Rollen aufnimmt.

## Patentansprüche

1. Zusammenschiebbarer Tisch, der aus mehreren Tischplattenelementen (1) und Tischbeinelementen (2,2') zusammengesetzt ist, bei dem diese Elemente (1,2,2') durch Gelenke (3) miteinander verbunden sind, und zwei Tischplattenelemente (1) an einen Plattenrand miteinander und am anderen, gegenüberliegenden Plattenrand mit Tischbeinelementen (2) gelenkig verbunden sind, und das eine Tischbeinelement (2) mit einem oberen Querträger (5,5') verbunden ist, dadurch gekennzeichnet, dass die obere Seite des Querträgers (5,5') mit den Platten (7) der Tischplattenelemente (1) bündig ist, dass der obere Querträger (5') mindestens doppelte Tischbeinstärke aufweist und auf einer Seite bündig mit dem oder den Tischbeinen angeordnet ist und einen auskragenden Teil mit einem Raum zur Aufnahme des anderen Tischbeinelementes (2') bei zusammengeklappten Tisch definiert.

2. Tisch nach Anspruch 1, dadurch gekennzeichnet, dass das andere Tischbein (2') an der Verbindungsstelle der beiden Tischplattenelemente (1) an der Unterseite einer derselben schwenkbar angelenkt ist.

3. Tisch nach Anspruch 1, dadurch gekennzeichnet, dass die Tischplattenelemente (1) an den die Tischlängsseite bildenden Plattenränder (8) im Bereich ihrer Stossstellen einen Halteriegel (10) zum Fixieren der beiden anstossenden Tischplatten (7) in ihrer gestreckten Lage aufweisen.

4. Tisch nach einem der Ansprüche 1 bis 3, dadurch gekennzeichnet, dass er ein Fahrgestell (13) zur Montage, Demontage und Lagerung sowie zum Transport des Tisches einschliesst, das eine zum Beladen und Entladen der Elemente (1,2,2') frei zugängliche Seite aufweist, wobei die zusammengeklappten Elemente parallel an dieser Seite nebeneinander angeordnet sind.

5. Tisch nach Anspruch 4, dadurch gekennzeichnet, dass das Fahrgestell (13) eine Führungskulisse (19,24) aufweist, die fest zurückklappbar oder verschiebbar angeordnet ist und im Auf- und Zusammenklappbereich der Tischplattenelemente (1) liegt, die durch Führungsmittel (20,25), Gleitflächen oder Rollen an der Führungskulisse abgestützt sind.

6. Tisch nach Anspruch 4 oder 5, dadurch gekennzeichnet, dass die einen Tischbeinelemente (2) bei zusammengeschobenem Tisch auf den Seitenwänden (23) oder am Boden (15) des Fahrgestells (13) abgestützt sind.

7. Tisch nach Anspruch 5, dadurch gekennzeichnet, dass die vertikal aufgestellten Elemente (1,2,2') bei montiertem Tisch durch einen verschiebbaren Anschlag (12) in der senkrechten Lage gesichert sind.

## Claims

1. Sliding table which is composed of a plurality of table-top elements (1) and table-leg elements (2, 2'), in which table these elements (1, 2, 2') are connected to each other by joints (3), and two table-top elements (1) are connected in an articulated manner at one table-top edge to each other and at the other, opposite table-top edge to table-leg elements (2), and the one table-leg element (2) is connected to an upper cross-beam (5, 5'), characterised in that the upper side of the cross-beam (5, 5') is flush with the table-tops (7) of the table-top elements (1), in that the upper cross-beam (5') has at least double table-leg thickness and is arranged on one side flush with the table leg or table legs and defines a projecting part with a space for receiving the other table-leg element (2') when the table is collapsed.

2. Table according to Claim 1, characterised in that the other table leg (2') is joined in a swivelling manner at the connection point of the two table-top elements (1) on the underside of one of the latter.

3. Table according to Claim 1, characterised in that the table-top elements (1) have a holding bolt (10) at the table-top edges (8) forming the longitudinal side of the table in the region of their joints for fixing the two adjoining table-tops (7) in their extended position.

4. Table according to one of Claims 1 to 3, characterised in that it includes a chassis (13) for assembly, dismantling and storing and for transporting the table, which chassis has a freely accessible side for loading and unloading the elements (1, 2, 2'), the collapsed elements being arranged adjacently in parallel on this side.

5. Table according to Claim 4, characterised in that the chassis (13) has a guide link (19, 24) which is arranged such that it can be folded back fixedly or is displaceable and lies in the folding out and collapsing region of the table-top elements (1) which are supported on the guide link by guide means (20, 25), slide surfaces or rollers.

6. Table according to Claim 4 or 5, characterised in that the one table-leg elements (2) are supported on the side walls (23) or on the bottom (15) of the chassis (13) when the table has been pushed together.

7. Table according to Claim 5, characterised in that the vertically upright elements (1, 2, 2') are secured in the vertical position by a displaceable stop (12) when the table is assembled.

## Revendications

1. Table télescopique qui est composée de plusieurs éléments de dessus de table (1) et éléments de pied de table (2, 2'), pour laquelle ces éléments (1, 2, 2') sont reliés entre eux par des articulations (3) et deux éléments de dessus de table (1) sont reliés entre eux sur un bord et, de façon articulée, sur le bord opposé, à des éléments de pied de table (2) et pour laquelle l'un des éléments de pied de table (2) est relié à une traverse supérieure (5, 5'), caractérisée en ce que la face supérieure de la traverse (5, 5') se trouve au même niveau que les plateaux (7) des éléments de dessus de table (1), en ce que la traverse supérieure (5') présente au moins une double épaisseur des pieds de table, est disposée d'un côté au même niveau que le ou les pieds de table et définit une partie saillante avec un espace pour recevoir l'autre élément de pied de table (2'), pour une table repliée.

2. Table selon la revendication 1, caractérisée en ce que l'autre pied de table (2') est articulé de façon pivotante au point de jonction des deux éléments de dessus de table (1), sur la face inférieure de l'un de ceux-ci.

3. Table selon la revendication 1, caractérisée en ce que les éléments de dessus de table (1) présentent, sur les bords (8) formant le côté longitudinal de la table, dans la zone de leur joint, un verrou de blocage (10) pour fixer les deux dessus de table contigus (7) dans leur position allongée.

4. Table selon l'une des revendications 1 à 3, caractérisée en ce qu'elle comprend un châssis (13) pour le montage, le démontage et le stockage ainsi que pour le transport de la table, châssis qui présente une face accessible pour le chargement et le déchargement des éléments (1, 2, 2'), les éléments repliés étant disposés parallèlement les uns à côté des autres sur ce côté.

5. Table selon la revendication 4, caractérisée en ce que le châssis (13) présente une coulisse de guidage (19, 24) qui est disposée de façon fixe, pliable ou déplaçable et qui se trouve dans la zone de pliage et de dépliement des éléments de dessus de table (1) qui sont soutenus par des moyens de guidage (20, 25), des surfaces de glissement ou des rouleaux sur la coulisse de guidage.

6. Table selon la revendication 4 ou 5, caractérisée en ce que les éléments de pied de table (2) sont appuyés, pour une table télescopique, sur les parois latérales (23) ou sur le fond (15) du châssis (13).

7. Table selon la revendication 5, caractérisée en ce que les éléments installés verticalement (1, 2, 2') sont bloqués dans la position verticale, pour une table montée, par une butée mobile (12).
